# FASCICULE DE BREVET EUROPEEN

(11) **EP 0 614 504 B1**
(45) Date de publication et mention de la délivrance du brevet: **15.07.1998**
(21) Numéro de dépôt: 93901801.6
(22) Date de dépôt: 30.11.1992
(51) Int. Cl.: E04H 15/20

(54) **VOUTE GONFLABLE**
AUFBLASBARES GEWÖLBE
INFLATABLE CANOPY

(30) Priorité: 29.11.1991 FR 9114842
(43) Date de publication de la demande: 14.09.1994
(73) Titulaire: SOCIETE CIVILE D'EXPLOITATION DES BREVETS ET PROCEDES SPIRONEF, F-75116 Paris (FR)
(72) Inventeur: DELAMARE, Guy, F-78230 Le Pecq (FR)
(74) Mandataire: Lanceplaine, Jean-Claude
(86) Numéro de dépôt international: FR9201113
(87) Numéro de publication internationale: WO9311330

(56) Documents cités:
- EP-A- 65 240
- DE-A- 2 223 158
- DE-A- 2 903 169
- FR-A- 2 062 116
- FR-A- 2 621 944

## Description

La présente invention a pour objet une voûte gonflable à double paroi polylobée dont seule la lame d'air comprise entre les deux parois est pressurisée, laissant ainsi l'espace qu'elle recouvre à la pression ambiante.

D'une manière générale, ces voûtes gonflables comprennent une pluralité de poutres longitudinales disposées côte à côte, des moyens de coulissement d'au moins une extrémité longitudinale des poutres le long d'au moins un chemin de déploiement ou de repliage et des moyens d'alimentation desdites poutres en fluide de gonflage.

Ce type de voûte est conçu, entre autres, pour permettre son déploiement par simple gonflage, ainsi que son escamotage par dégonflage, ce qui permet à volonté de recouvrir un espace dans le but de le protéger des intempéries et de le découvrir par beau temps.

Une telle voûte peut être utilisée pour recouvrir de façon temporaire des installations de grandes dimensions, comme des stades avec les tribunes dévolues aux spectateurs. Dans ce cas, elle représente une énorme surface de tissu, pesant de 50 à 100 tonnes, qu'il est impossible de réaliser en usine, de transporter et d'installer en un seul ensemble complètement achevé. Par contre, si la voûte est réalisée en plusieurs éléments, il est judicieux, d'une part, que ces éléments soient totalement achevés, testés en usine, notamment pour vérifier leur étanchéité et, d'autre part, que le montage de ces éléments entre eux soit aisé, rapide et ne nécessite aucun matériel de chantier onéreux.

On connaît déjà des voûtes de ce type dont on peut provoquer le déploiement et l'escamotage par simple gonflage et dégonflage, où seul l'espace entre les deux parois est pressurisé et qui sont décrites notamment dans les brevets FR-A-2 166 397 et FR-A-2 326 544.

Le brevet FR-A-2 166 397 se rapporte à une structure gonflable comportant une succession de caissons gonflables qui prennent appui les uns sur les autres lorsqu'ils sont gonflés et qu'ils sont placés entre deux nappes auxquelles ils sont fixés, lesdites nappes étant tendues par les caissons lors du gonflage de la structure. Compte tenu de la conception de cette structure, elle ne peut pas être appliquée à des réalisations de grandes dimensions, ce qui est l'un de ces objectifs que se propose d'atteindre la présente invention.

Le brevet FR-A-2 326 544 se rapporte à une structure souple gonflable constituée d'une nef à au moins deux parois, déployable et repliable ou escamotable, composée d'une suite d'enceintes contiguës aplatissables et pressurisables dont les cloisons mitoyennes, entretoisent les parois externe et interne et éventuellement médianes de ladite nef. Les multiples éléments composant la voûte sont donc de simples panneaux élémentaires de tissu étanche qu'il est nécessaire d'assembler sur le site pour réaliser des liaisons continues à la fois résistantes et étanches sur de grandes longueurs, ce qui nécessite des tolérances de fabrication très précises et un important et délicat travail de montage sur chantier ne garantissant pas la fiabilité totale du produit obtenu.

On connaît également dans le brevet FR-A-2 621 944 une voûte gonflable dans laquelle chaque poutre comporte deux panneaux opposés formant semelles et constituant chacun un des lobes de la paroi intérieure ou extérieure de la voûte et deux panneaux latéraux formant âmes de la poutre.

Les panneaux homologues des poutres adjacentes sont reliés entre eux à l'aide de moyens mécaniques discontinus de liaison comprenant, d'une part, une suite de bavettes prolongeant les panneaux de chaque poutre le long d'au moins une de leurs lisières longitudinales et, d'autre part, une pluralité de profilés enfilés les uns derrière les autres, simultanément d'un bout à l'autre de chacune desdites bavettes à réunir.

De tels moyens de liaison posent des problèmes du fait que chaque poutre est composée d'au moins deux panneaux indépendants dont les bavettes correspondantes doivent être introduites dans les profilés en même temps que les bavettes des panneaux de la poutre adjacente et cela sur toute la longueur des poutres.

On connaît également dans le FR-A-2 062 116 un élément de toit flottant, notamment pour bassin de stockage de liquide, constitué par une enveloppe étanche gonflable présentant une surface destinée à être en contact avec une nappe de liquide à protéger et une surface bombée, destinée à assurer l'écoulement des eaux. Les deux surfaces de l'enveloppe sont reliées entre elles par des entretoises de hauteur variable. Le toit comporte plusieurs éléments placés côte à côte et reliés entre eux par des bandes de toile fixées sur les portions de leurs périmètres situées en regard. Les bandes de toile sont reliées entré elles par des laçages pour former des chenaux étanches d'évacuation des eaux de ruissellement.

Mais ces bandes de toile ne sont pas tendues par un effort de traction et elles ne peuvent pas transmettre des efforts de tension car elles ne résistent pas à l'arrachement par pelage.

Pour remédier à ces inconvénients, la présente invention a pour but de fournir une voûte gonflable dont l'assemblage des poutres creuses gonflables soit facilité.

A cet effet, la présente invention a pour objet une voûte gonflable à double paroi polylobée, déployable et escamotable, confinant une couche d'air interparoi sous pression et composée d'une pluralité de poutres creuses gonflables, distinctes et disposées côte-à-côte, chaque poutre comprenant quatre zones dont deux zones latérales forment les âmes et dont deux zones respectivement inférieure et supérieure forment les semelles de ladite poutre, caractérisée en ce que chaque poutre est formée par une seule enveloppe continue assurant la continuité de l'étanchéité du volume qu'elle confine et en ce que les âmes homologues des poutres contiguës sont maintenues en vis-à-vis par des bavettes continues et longitudinales, étant formées par un profilé en forme de T dont les deux ailes sont fixées sur l'enveloppe de chaque poutre et dont la languette centrale comporte des moyens mécaniques de liaison avec le profilé homologue de la poutre contiguë.

Selon d'autres caractéristiques de l'invention :
- le profilé est formé par le pliage d'au moins une bande de tissu enduit,
- les moyens mécaniques de liaison comprennent :
   . des oeillets régulièrement espacés et disposés en vis-à-vis sur les languettes de deux bavettes homologues de deux poutres contiguës,
   . des joncs continus emprisonnés le long de la lisière libre de la languette correspondante,
   . au moins un lien continu enfilé successivement de haut en bas et de bas en haut dans les couples d'oeillets disposés en vis-à-vis des languettes de deux bavettes homologues,
- les moyens mécaniques de liaison sont formés par des fermetures à glissières comprenant chacune deux demi-parties s'accrochant l'une à l'autre ou se décrochant l'une de l'autre au passage d'un curseur, chaque demi-partie étant fixée sur la languette d'une des deux bavettes homologues de deux poutres contiguës,
- chaque languette des bavettes est formée de deux lèvres parallèles entre lesquelles est fixé un ruban supportant une des deux demi-parties de la fermeture à glissière correspondante,
- les âmes et les semelles formant l'enveloppe continue de chaque poutre sont formées par des surfaces sécantes, lesdites bavettes étant fixées le long et de part et d'autre des intersections desdites surfaces,
- les âmes et les semelles formant l'enveloppe de chaque poutre sont formées par des surfaces tangentes entre elles, lesdites bavettes étant fixées le long des lignes de tangence desdites surfaces,
- les bavettes situées d'un même côté de chaque poutre sont continues et forment une boucle à chaque extrémité de ladite poutre.

Selon encore d'autres caractéristiques de l'invention :
- la voûte gonflable comprend des ferrures d'appui mobiles, disposées entre les extrémités de deux poutres contiguës et reliées aux bavettes desdites poutres contiguës, au niveau des boucles d'extrémité desdites bavettes, par des moyens de fixation, lesdites ferrures d'appui coopérant avec un socle fixe muni de moyens de guidage dont le profil détermine un chemin de déploiement et de repliage de chacune desdites poutres,
- les moyens de fixation sont formés par des barrettes boulonnées serrant la languette de deux bavettes contiguës.

La présente invention sera mieux comprise à l'aide de la description détaillée qui va suivre, faite à titre d'exemple en référence aux dessins annexés, sur lesquels :
- la Fig. 1, est une vue schématique de l'ensemble d'une voûte selon l'invention, en coupe selon un plan parallèle à la direction de son déploiement,
- la Fig. 2 est une vue schématique en coupe d'une portion de voûte selon un premier mode de réalisation de l'invention,
- la Fig. 3 est une vue schématique en coupe d'une portion de voûte selon un second mode de réalisation de l'invention,
- la Fig. 4 est une vue en coupe d'un premier mode de réalisation des moyens mécaniques de liaison de deux poutres contiguës,
- la Fig. 5 est une vue de dessus des moyens mécaniques de liaison de la Fig. 4,
- la Fig. 6 est une vue en coupe selon la ligne 6-6 de la Fig. 5,
- la Fig. 7 est une vue en coupe d'un second mode de réalisation des moyens mécaniques de liaison de deux poutres contiguës,
- la Fig. 8 est une vue schématique d'une extrémité d'une poutre de la voûte selon l'invention,
- la Fig. 9 est une vue en coupe des moyens de fixation sur deux poutres contiguës des ferrures d'appui.

Sur la Fig. 1, on a représenté schématiquement une voûte gonflable à double paroi polylobée, déployable et escamotable désignée dans son ensemble par la référence 1.

Cette voûte 1 confine un volume d'air interparoi sous pression et est composée d'une pluralité de poutres creuses gonflables A, B, C...M, N distinctes et étanches qui sont disposées côte à côte.

Chaque poutre A, B, C,... est constituée d'une enveloppe continue 2 assurant la continuité de l'étanchéité du volume qu'elle confine et composée de quatre zones dont deux zones latérales forment les âmes 3 et 4 et dont deux zones respectivement supérieure et inférieure forment les semelles 5 et 6 de chaque poutre.

Selon un premier mode de réalisation représenté à la Fig. 2, les âmes 3 et 4 et les semelles 5 et 6 formant l'enveloppe continue 2 de chaque poutre A, B, C,... sont formées par des surfaces sécantes selon quatre intersections 7.

Selon un second mode de réalisation représenté à la Fig. 3, les âmes 3 et 4 et les semelles 5 et 6 formant l'enveloppe continue 2 de chaque poutre A, B, C,... sont formées par des surfaces tangantes entres elles.

Les âmes homologues 3 et 4 de deux poutres contiguës A, B, C,... sont maintenues en vis-à-vis par des bavettes 10 continues et longitudinales, fixées sur l'enveloppe 2 de chaque poutre et comportant des moyens mécaniques de liaison avec la bavette homologue 10 de la poutre contiguë.

Dans le cas où les âmes 3 et 4 et les semelles 5 et 6 de chaque poutre A, B, C,... sont sécantes, une bavette 10 est fixée le long de chaque intersection 7 (Fig. 2).

Dans le cas où les âmes 3 et 4 et les semelles 5 et 6 de chaque poutre A, B, C,... sont tange ntes, une bavette 10 est fixée le long des lignes de tangence desdites âmes 3 et 4 et desdites semelles 5 et 6 (Fig. 3).

Comme représenté sur les Figs. 4 à 7, chaque bavette continues 10 est formée par un profilé en forme de T dont les deux ailes 11 et 12 sont fixées sur l'enveloppe 2 de chaque poutre A, B, C,... et dont la languette centrale 13 est destinée à recevoir les moyens mécaniques de liaison.

Le profilé est formé par exemple par le pliage d'au moins une bande de tissu enduit.

En se reportant maintenant aux Figs. 4 à 6, on va décrire un premier mode de réalisation des moyens mécaniques de liaison de deux poutres contiguës.

Ces moyens mécaniques de liaison comprennent, d'une part, des oeillets 15 métalliques, sertis, régulièrement espacés et disposés en vis à vis sur les languettes 13 des bavettes 10 homologues des poutres A, B, C... contiguës et, d'autre part, des joncs continus 16 emprisonnés dans un ourlet formé par la lisière libre de chaque languette 13.

La liaison de deux bavettes 10 contiguës et par conséquent des poutres entres elles est réalisée par un lien continu 17, comme par exemple un câble ou un lacet, enfilé successivement de haut en bas et de bas en haut dans les couples d'oeillets 15 disposés en vis-à-vis des languettes 13 de deux bavettes homologues 10.

En se reportant maintenant à la Fig. 7 on va décrire un second mode de réalisation des moyens mécaniques de liaison de deux poutres contiguës.

Dans ce cas, les moyens mécaniques de liaison de deux bavettes contiguës 10 sont formés par une fermeture à glissière 20.

Chaque fermeture à glissière 20 se compose de deux demi-parties 21 et 22 s'accrochant l'une à l'autre ou se décrochant l'une de l'autre au passage d'un curseur non représenté.

Chaque demi-partie 21 et 22 de la fermeture à glissière 20 est fixée sur la languette 13 d'une bavette 10 par l'intermédiaire d'un ruban continu respectivement 23 et 24 supportant la demi-parties 21 ou 22 correspondante.

Afin d'améliorer l'étanchéité et de protéger la fermeture à glissière 20, chaque languette 13 des bavettes 10 est formée de deux lèvres parallèles 13a et 13b entres lesquelles est fixé le ruban 23 ou 24 supportant une des deux demi-partie 21 ou 22 de la fermeture à glissière 20 correspondante, la lèvre 13a d'une des languettes 13 chevauchant la lèvre 13a de l'autre languette 13.

Les bavettes 10 situées d'un même côté de chaque poutre A, B, C,... sont continues et forment une boucle 30 à chaque extrémité de ladite poutre, comme représenté sur la Fig. 8.

Ainsi que représenté sur les Figs. 8 et 9, la voûte 1 selon la présente invention comprend des ferrures d'appui 31 mobiles, disposées entre les extrémités de deux poutres contiguës, par exemple A et B, et reliées par des moyens de fixation 32 aux bavettes 10 desdites poutres contiguës au niveau des boucles d'extrémité 30 desdites bavettes 10.

Les ferrures 31 coopèrent avec un socle fixe 33 muni de moyens de guidage 34 dont le profil détermine un chemin de déploiement et de repliage de chacune des poutres A, B, C,.... Les moyens de fixation 32 des ferrures 31 avec les languettes contiguës 13 de deux bavettes 10 sont formés par deux barrettes longitudinales 35 serrant par l'intermédiaire de boulons 36, chacune une languette 13 contre la ferrure 31 correspondante. Chaque barrette 35 s'appuie sur le jonc 16 de la languette 13.

Les avantages de la présente invention résultent essentiellement de la possibilité qu'elle offre de réaliser des voûtes de très grandes dimensions, composées d'une pluralité d'éléments constitutifs faciles à fabriquer, faciles à transporter et à assembler sans aucun outillage particulier directement sur le site et qui peuvent être érigés ou escamotés très rapidement.

La voûte gonflable selon la présente invention s'applique à la réalisation de couverture de stades, de piscines, de courts de tennis, de salles de sport, de restaurants, de salles de spectacle, de halls d'exposition ou de magasins, d'installations diverses, de parcs de loisirs, de salles de congrès ou de hangars de stockage de grandes dimensions.

Elle est particulièrement adaptée à la protection contre les intempéries de lieux fréquentés par le public et que l'on désire néanmoins découvrir par beau temps, mais elle peut s'appliquer aussi à des installations couvertes en permanence.

## Revendications

1. Voûte gonflable (1) à double paroi polylobée déployable et escamotable, confinant une couche d'air interparoi sous pression et composée d'une pluralité de poutres creuses (A, B, C,..., M, N) gonflables distinctes et disposées côte à côte, chaque poutre (A, B, C, ...) comprenant quatre zones dont deux zones latérales forment les âmes (3, 4) et dont deux zones respectivement inférieure et supérieure forment les semelles (5, 6) de ladite poutre, caractérisée en ce que chaque poutre (A, B, C,...) est formée par une seule enveloppe continue (2) assurant la continuité de l'étanchéité du volume qu'elle confine et en ce que les âmes homologues (3, 4) de deux poutres contiguës (A, B, C,...) sont maintenues en vis-à-vis par des bavettes continues et longitudinales,étant formées par un profilé (10) en forme de T dont les deux ailes (11, 12) sont fixées sur l'enveloppe (2) de chaque poutre (A, B, C,...) et dont la languette centrale (13) comporte des moyens mécaniques (15, 16, 17 ; 20, 21, 22) de liaison avec le profilé (10) homologue de la poutre contiguë.

2. Voûte gonflable selon la revendication 1, caractérisée en ce que le profilé (10) est formé par le pliage d'au moins une bande de tissu enduit.

3. Voûte gonflable selon la revendication 1, caractérisée en ce que les moyens mécaniques de liaison comprennent :
- des oeillets (15) régulièrement espacés et disposés en vis-à-vis sur les languettes (13) de deux profilés (10) homologues de deux poutres (A, B, C,...) contiguës,
- des joncs continus (16) emprisonnés le long de la lisière libre de la languette (13) correspondante,
- au moins un lien continu (17) enfilé successivement de haut en bas et de bas en haut dans les couples d'oeillets (15) disposés en vis-à-vis des languettes (13) de deux profilés (10) homologues.

4. Voûte gonflable selon la revendication 1, caractérisée en ce que les moyens mécaniques de liaison sont formés par des fermetures à glissières (20) comprenant chacune deux demi-parties (21, 22) s'accrochant l'une à l'autre ou se décrochant l'une de l'autre au passage d'un curseur, chaque demi-partie (21, 22) étant fixée sur la languette (13) d'un des deux profilés homologues (10) de deux poutres contiguës (A, B, C,...).

5. Voûte gonflable selon l'une quelconque des revendications 1, 2 et 4, caractérisée en ce que chaque languette (13) des profilés (10) est formée de deux lèvres parallèles (13a, 13b) entre lesquelles est fixé un ruban (23, 24) supportant une des deux demi-parties (21, 22) de la fermeture à glissière (20) correspondante.

6. Voûte gonflable selon l'une quelconque des revendications précédentes, caractérisée en ce que les âmes (3, 4) et les semelles (5, 6) formant l'enveloppe continue (2) de chaque poutre (A, B, C...) sont formées par des surfaces sécantes, lesdits profilés (10) étant fixés le long et de part et d'autre des intersections (7) desdites surfaces.

7. Voûte gonflable selon l'une quelconque des revendications 1 à 5, caractérisée en ce que les âmes (3, 4) et les semelles (5, 6) formant l'enveloppe (2) de chaque poutre (A, B, C...) sont formées par des surfaces tangentes entre elles, lesdits profilés (10) étant fixés le long des lignes de tangence desdites surfaces.

8. Voûte gonflable selon l'une quelconque des revendications précédentes, caractérisée en ce que les profilés (10) situés d'un même côté de chaque poutre (A, B, C,...) sont continus et forment une boucle (30) à chaque extrémité de ladite poutre.

9. Voûte gonflable selon l'une quelconque des revendications précédentes, caractérisée en ce qu'elle comprend des ferrures d'appui (31) mobiles, disposées entre les extrémités de deux poutres (A, B, C...) contiguës et reliées aux profilés (10) desdites poutres contiguës, au niveau des boucles d'extrémité (30) desdits profilés (10), par des moyens de fixation (35, 36), lesdites ferrures (31) coopérant avec un socle fixe (33) muni de moyens de guidage (34) dont le profil détermine une chemin déploiement et de repliage de chacune desdites poutres.

10. Voûte gonflable selon la revendication 9, caractérisée en ce que les moyens de fixation sont formés par des barrettes (35) boulonnées serrant la languette (13) de deux profilés (10) contigus.

## Patentansprüche

1. Aufblasbares Gewölbe (1) mit einer aus mehreren Wandflächen bestehenden faltbaren versenkbaren doppelten Wandung, zwischen deren Wandflächen ein Druckluftkissen eingeschlossen ist und das aus einer Vielzahl von einzelnen, Seite an Seite angeordneten hohlen Trägern (A, B, C,...., M, N) zusammengesetzt ist, und in dem jeder der Träger (A, B, C...) vier Zonen umfaßt, von denen jeweils zwei seitliche Zonen Stege (3, 4) bilden, und von denen eine obere und eine untere Zone den Fußteil (5,6) des Trägers bilden,
**dadurch gekennzeichnet, daß**
jeder der Träger (A, B, C,....) aus einer einzigen kontinuierlichen Hülle (2) besteht, welche für die kontinuierliche Abdichtung des darin enthaltenen Volumens sorgt, und dadurch, daß die homologen Stege (3, 4) von zwei benachbarten Trägern (A, B, C,...) in gegenüberliegender Position mittels kontinuierlichen längsförmigen Streifen gehalten werden, die ein T-förmiges Profilteil (10) haben, dessen beide Flügel (11, 12) an der Hülle (2) jeder der Träger (A, B, C,...) befestigt sind, und dessen zentrale Leiste (13) mit mechanischen Mitteln (15, 16, 17; 20, 21, 22) für die Verbindung mit dem homologen Profilteil (10) des anschließenden Trägers ausgestattet ist.

2. Aufblasbares Gewölbe nach Anspruch 1,
**dadurch gekennzeichnet,daß**
das Profilteil (10) durch Falten von mindestens einem aus einem beschichteten Stoff bestehenden Streifens hergestellt ist.

3. Aufblasbares Gewölbe nach Anspruch 1,
**dadurch gekennzeichnet,daß**
die mechanischen Verbindungsmittel folgendes aufweisen:
- Ösen (15), welche in regelmäßigen Abständen einander gegenüberliegend auf den Leisten (13) von zwei homologen Profilteilen (10) von zwei benachbarten Trägern (A, B, C,...) angeordnet sind,
- kontinuierliche Stäbe (16) welche in den freien Rand der entsprechenden Leiste (13) eingeschoben sind;
- mindestens ein kontinuierliches Verbindungsglied (17), welches sukzessive von oben nach unten und von unten nach oben in die paarweise gegenüberliegend angeordneten Ösen (15) der Leisten (13) von zwei homologen Profilteilen (10) eingeschoben werden.

4. Aufblasbares Gewölbe nach Anspruch 1,
**dadurch gekennzeichnet, daß**
die mechanischen Verbindungsmittel aus Reißverschlüssen (20) bestehen, die jeweils aus zwei Hälften (21, 22) zusammengesetzt sind, welche mittels eines Läufers miteinander verbunden oder voneinander gelöst werden können, und daß jede der Hälften (21, 22) an der Leiste (13) eines der homologen Profilteile (10) von zwei benachbarten Trägern (A, B, B,...) befestigt ist.

5. Aufblasbares Gewölbe nach einem der Ansprüche 1, 2 und 4,
**dadurch gekennzeichnet, daß**
jede der Leisten (13) der Profilteile (10) aus zwei parallelen Lippen (13a, 13b) besteht, zwischen denen ein Band (23, 24) befestigt ist, welches eine der Hälften (21, 22) des entsprechenden Reißverschlusses (20) trägt.

6. Aufblasbares Gewölbe nach einem der vorausgegangenen Ansprüche,
**dadurch gekennzeichnet, daß**
die die kontinuierliche Hülle (2) jeder der Träger (A, B, C,...) bildenden Stege (3, 4) und Fußteile (5, 6) aus überlappenden Flächen gebildet werden, und daß die Profilteile (10) in deren Längsrichtung und auf deren beiden Seiten an den Schnittstellen (7) dieser Flächen befestigt sind.

7. Aufblasbares Gewölbe nach einem der Ansprüche 1 bis 5,
**dadurch gekennzeichnet, daß**
die die Hülle (2) jeder der Träger (A, B, C,...) bildenden Stege (3, 4) und Fußteile (5, 6) mit Hilfe von aneinander liegenden Flächen gebildet werden, und daß die Profilteile (10) entlang den Berührungslinien dieser Flächen befestigt sind.

8. Aufblasbares Gewölbe nach einem der vorausgegangenen Ansprüche,
**dadurch gekennzeichnet, daß**
die auf der gleichen Seite jedes der Träger (A, B, C,...) liegenden Profilteile (10) kontinuierlich ausgestaltet sind und an jedem Ende der Träger eine Schlaufe (30) bilden.

9. Aufblasbares Gewölbe nach einem der vorausgegangenen Ansprüche,
**dadurch gekennzeichnet, daß**
es bewegliche Beschläge (31) aufweist, welche zwischen den Enden von zwei benachbarten Trägern (A, B, C,...) angeordnet und mit den Profilteilen (10) dieser benachbarten Träger an den Schlaufen (30) der Endabschnitte mittels Befestigungen (35, 36) verbunden sind, und daß die Beschläge (31) mit einem festen Sockel (33) zusammenwirken, der mit Führungsmitteln (34) ausgestattet ist, deren Profil eine Bahn für das Entfalten und Zusammenfalten der einzelnen Träger bildet.

10. Aufblasbares Gewölbe nach Anspruch 9
**dadurch gekennzeichnet**, **daß**
die Befestigungsmittel aus verschraubten Klammern (35) bestehen, welche die Leiste (13) von zwei benachbarten Profilteilen (10) zusammenpressen.

## Claims

1. Inflatable canopy (1) with a multi-foiled double wall which can be deployed and which is retractable, enclosing a pressurised layer of air in between the walls and comprising a plurality of inflatable hollow beams (A, B, C, ..., M,N) which are distinct and placed side by side, each beam (A, B, C...) comprising four zones of which two lateral zones form the webs (3, 4) and of which two respectively inner and outer zones form the footings (5,6) of the said beam, characterised in that each beam (A, B, C,...) is formed by a single continuous envelope (2) ensuring the continuity of the sealing of the volume it confines and in that the homologous webs (3, 4) of the two contiguous beams (A, B, C,...) are held opposite one another by continuous and longitudinal flaps, being formed by a T-shaped section (10) whose two wings(11, 12) are fixed to the envelope (2) of each beam (A, B, C, ...) and whose central tongue (13) comprises mechanical connection means (15, 16, 17; 20, 21, 22) with the homologous section (10) of the contiguous beam.

2. Inflatable canopy according to claim 1, characterised in that the section (10) is formed by folding at least one band of coated material.

3. Inflatable canopy according to claim 1 characterised in that the mechanical connection means comprise:
■ eyelets (15) which are regularly spaced and placed opposite one another on the tongues (13) of the two homologous sections (10) of the two contiguous beams (A, B, C, ...)
■ continuous rings (16) held along the free edge of the corresponding tongue (13)
■ at least one continuous link (17) threaded successively from top to bottom and from bottom to top through the eyelet couples (15) placed opposite the tongues (13) of the two homologous sections (10).

4. Inflatable canopy according to claim 1 characterised in that the mechanical connection means are formed by sliding closures (20) each comprising two half-parts (21, 22) hooking on to one another or unhooking one from the other as a cursor passes, each half part (21, 22) being fixed on the tongue (13) of one of the two homologous sections (10) of the two contiguous beams (A, B, C, ...).

5. Inflatable canopy according to any of claims 1, 2 and 4 characterised in that each tongue (13) of the sections (10) is formed from two parallel lips (13a, 13b) between which is fixed a tape (23, 24) supporting one of two half parts (21, 22) of the corresponding sliding closure (20).

6. Inflatable canopy according to any other the previous claims characterised in that the webs (3, 4) and the footings (5, 6) forming the continuous envelope (2) of each beam (A, B, C,..) are formed by cutting surfaces, the said sections (10) being fixed along and on each side of the intersections (7) of the said surfaces.

7. Inflatable canopy according to any of claims 1 to 5 characterised in that the webs (3, 4) and the footings (5, 6) forming the envelope (2) of each beam (A, B, C, ..) are formed by tangential surfaces between them, the said sections (10) being fixed along the tangential lines of the said surfaces.

8. Inflatable canopy according to any of the previous claims characterised in that the sections (10) situated on the same side of each beam (A, B, C, ...) are continuous and form a loop (30) at each extremity of the said beam.

9. Inflatable canopy according to any of the previous claims characterised in that it comprises mobile supporting iron work (31) placed between the extremities of the two contiguous beams (A, B, C...) and connected to the sections (10) of the said contiguous beams, at the level of the extremity loops (30) of the said sections (10) by fixing means (35, 36), the said iron work (31) co-operating with a fixed base (33) fitted with guiding means (34) whose profile determines a deployment and folding path for each of the said beams.

10. Inflatable canopy according to claim 9, characterised in that the fixing means are formed by bolted flaps (35) clamping the tongue (13) of the two contiguous sections (10).
